# FASCICULE DE BREVET EUROPEEN

(11) **EP 2 764 188 B1**
(45) Date de publication et mention de la délivrance du brevet: **16.05.2018**
(21) Numéro de dépôt: 12779114.3
(22) Date de dépôt: 04.10.2012
(51) Int. Cl.: E05D 5/02, E05D 5/04

(54) **ENSEMBLE DE CHARNIERE POUR L'ARTICULATION D'UNE PORTE BATTANTE DE VEHICULE AUTOMOBILE**
SCHARNIERANORDNUNG FÜR DIE VERBINDUNG EINER SCHWINGTÜR EINES KRAFTFAHRZEUGS
HINGE ASSEMBLY FOR THE JOINT OF A SWINGING DOOR OF A MOTOR VEHICLE

(30) Priorité: 06.10.2011 FR 1159003
(43) Date de publication de la demande: 13.08.2014
(73) Titulaire: Renault S.A.S., 92100 Boulogne-Billancourt (FR)
(72) Inventeur: BECKER, Francois, F-78940 Millemont (FR); POULLARD, Christophe, F-78640 Neauphle Le Chateau (FR)
(86) Numéro de dépôt international: PCT/FR2012/052247
(87) Numéro de publication internationale: WO 2013/050708

(56) Documents cités:
- WO-A1-95/04864
- WO-A1-2007/126342
- US-A- 6 086 143
- US-B1- 6 511 120

## Description

L'invention concerne un ensemble de charnière pour l'articulation d'une porte arrière battante de véhicule automobile.

L'invention concerne plus particulièrement un ensemble de charnière pour l'articulation d'une porte arrière battante de véhicule automobile sur un pied arrière vertical d'une structure de caisse dudit véhicule, comprenant une première partie de charnière apte à être fixée à la porte et une seconde partie de charnière apte à être fixée au pied arrière, ladite seconde partie de charnière étant fixée par l'intermédiaire de vis qui traversent successivement, de l'extérieur vers l'intérieur, ladite seconde partie de charnière, des perçages d'une paroi du pied arrière, des perçages d'une plaque de renfort, et au moins trois écrous prisonniers, dont chacun est reçu dans une platine et dont au moins deux sont solidaires l'un de l'autre.

On connaît de nombreux exemples d'ensembles de charnières.

Dans un ensemble de charnière conventionnel, une plaquette de fixation reçoit généralement tous les écrous prisonniers et les lie rigidement les uns aux autres.

Cette conception présente un inconvénient. En effet, lors du montage de la charnière, les vis sont conventionnellement montées les unes après les autres. Dès lors, l'introduction et le serrage de la première vis provoquent une rotation de la plaquette de fixation dont les autres écrous prisonniers ne se retrouvent plus alignés avec les perçages de la plaque de renfort et de la paroi du pied arrière.

Le document WO-A1-95/04864 propose un agencement de fixation d'une charnière comportant deux vis de fixation qui sont chacune montées sur une platine de fixation individuelle. Cependant, ces deux platines ne disposent pas de moyens de mise en position l'une par rapport à l'autre.

Le document WO-A1-2007/126342 propose un agencement comportant deux platines de fixation individuelles qui sont chacune fixées par deux vis de fixation. Néanmoins, ces deux platines de fixation ne disposent pas de moyens de mise en position l'une par rapport à l'autre. En outre, le problème d'alignement des vis avec les perçages se retrouve individuellement pour chaque platine de fixation.

L'invention remédie à cet inconvénient en proposant un ensemble de charnière dont au moins l'écrou prisonnier destiné à recevoir la première vis est indépendant des autres.

Dans ce but, l'invention propose un ensemble de charnière du type décrit précédemment, caractérisé par les caractéristiques de la revendication 1, en particulier caractérisé en ce qu'il comporte un ensemble de fixation comprenant une première platine recevant un premier écrou prisonnier, qui est destiné à recevoir une première vis devant être montée et serrée préalablement aux autres vis, et une seconde platine, indépendante de la première platine, qui reçoit des seconds écrous prisonniers qui sont destinés à recevoir les autres vis, pour éviter le désalignement desdits seconds écrous avec les perçages de la paroi du pied arrière et les perçages de la plaque de renfort à l'issue du serrage de la première vis dans le premier écrou.

Selon d'autres caractéristiques de l'invention :
- L'ensemble de charnière comporte une plaque de maintien qui est apte à être immobilisée par rapport à la structure de caisse du véhicule et à coopérer avec les première et seconde platines de l'ensemble de fixation pour immobiliser en rotation les premier et second écrous prisonniers.
- La plaque de renfort comporte au moins une aile destinée à épouser intérieurement une paroi du pied arrière de la structure de caisse qui est orientée dans le prolongement d'une paroi latérale du véhicule et la plaque de maintien comprend :
   - une partie en tôle pliée comportant au moins une aile destinée à épouser intérieurement l'aile de la plaque de renfort,
   - une paroi de la partie qui comporte une face extérieure contre laquelle sont immobilisées des faces d'appui de parois des première et seconde platines,
- les premier et second écrous prisonniers font saillie à partir de faces d'appui des première et seconde platines et en ce que la paroi de la plaque de maintien comporte des découpes aptes à recevoir lesdits écrous prisonniers.
- Les premier et second écrous prisonniers débouchent dans des faces libres respectives des première et seconde parois.
- Les deuxième et troisième écrous prisonniers débouchent dans une face libre de la seconde paroi.
- La seconde paroi de la seconde platine comporte une découpe concave complémentaire d'une découpe convexe de la première paroi de la première platine qui est apte à assurer une mise en position relative des platines.
- La première platine comporte deux extensions qui s'étendent de part et d'autre d'un côté de ladite platine à l'opposé de sa découpe convexe et qui comportent un bord rectiligne commun et la plaque de maintien comporte une patte en saillie disposée à proximité immédiate du bord rectiligne commun et deux pattes en saillie disposées à proximité immédiate de chacun des bords opposés des extensions, pour immobiliser la première platine par rapport à la plaque de maintien, notamment lors du vissage de la vis associée.
- Chaque patte en saillie est formée par découpe de la plaque de maintien et pliage selon une direction perpendiculaire au plan de la plaque de maintien.
- Chaque patte en saillie est formée lors de la réalisation d'une découpe de la plaque et pliée au bord de celle-ci.

D'autres caractéristiques et avantages de l'invention apparaîtront à la lecture de la description détaillée qui suit pour la compréhension de laquelle on se reportera aux dessins annexés dans lesquels :
- la figure 1 est une vue en perspective arrière d'un véhicule automobile de type utilitaire comportant un ensemble de charnière selon l'invention ;
- les figures 2 et 3 sont des vues de côté intérieur illustrant la rotation d'une plaquette de fixation selon l'état de la technique lors du serrage d'une vis ;
- la figure 4 est une vue en perspective de platines porteuses d'écrous prisonniers selon l'invention ;
- la figure 5 est une vue en perspective de platines porteuses d'écrous prisonniers et de la plaquette associée selon l'invention ;
- la figure 6 est une vue en perspective éclatée d'un ensemble de charnière selon l'invention.

On a représenté sur la figure 1 l'arrière d'un véhicule automobile 10 de type utilitaire. De manière connue, le véhicule 10 comprend une structure de caisse 12 munie d'un pied arrière vertical 14 qui reçoit une porte arrière 13 battante. La porte arrière battante 13 est articulée sur le pied arrière vertical 14 à l'aide, de préférence, de deux ensembles de charnière 16.

Comme l'illustre la figure 6, l'ensemble de charnière 16 comprend une première partie de charnière 18 apte à être fixée à la porte 13 et une seconde partie de charnière 20 apte à être fixée au pied arrière 14.

De manière connue, comme l'illustre la figure 6, la seconde partie de charnière 20 est fixée par l'intermédiaire de vis 22 qui traversent successivement ladite seconde partie de charnière 20, des perçages 23 d'une paroi 24 du pied arrière 14 et des perçages 25 d'une plaque de renfort 26.

Puis, comme l'illustre la figure 2, les vis traversent ensuite un ensemble de fixation 32 constitué de trois écrous 32a, 32b, 32c prisonniers réunis par une plaque de maintien 30. Les vis 22 sont reçues dans les écrous prisonniers, comme représenté à la figure 2.

Conventionnellement, la plaque 30 de maintien et les écrous prisonniers sont conformes à ceux qui ont été représentés aux figures 2 et 3, qui représentent une plaquette 30 agencée au dos de la plaque de renfort 26.

Les écrous 32a, 32b, 32c prisonniers font partie d'un seul et même ensemble 32. De sorte, la plaque de maintien 30 qui reçoit les écrous 32a, 32b, 32c prisonniers les lie rigidement les uns aux autres.

Cette conception présente un inconvénient. En effet, lors du montage de la charnière 16, les vis 22 sont conventionnellement montées les unes après les autres. Or, on a constaté que l'introduction et le serrage de la première vis 22 dans l'écrou 32a provoquait une rotation de la plaquette 30 de fixation dont les autres écrous prisonniers 32b, 32c ne se retrouvent plus alignés avec les perçages 25 de la plaque de renfort 26 et les perçages 23 de la paroi 24 du pied arrière 14, comme représenté à la figure 3.

Pour remédier à cet inconvénient, une solution consiste à séparer et immobiliser le premier écrou prisonnier 32a qui doit être serré avant les autres écrous prisonniers 32b, 32c.

Dans ce but, l'invention propose un ensemble de charnière du type décrit précédemment, caractérisé en ce qu'il comporte un ensemble de fixation 32 comprenant une première platine 46 recevant un premier écrou prisonnier 32a, qui est destiné à recevoir une première vis 22a devant être montée et serrée préalablement aux autres vis 22b, 22c, et une seconde platine 50, indépendante de la première platine, qui reçoit des seconds écrous prisonniers 32b, 32c qui sont destinés à recevoir les autres vis 22b, 22c pour éviter le désalignement desdits seconds écrous 32b, 32c avec les perçages 23 de la paroi 24 et les perçages 25 de la plaque de renfort 26.

Une plaque de maintien 30, qui est apte à être immobilisée par rapport à la structure de caisse du véhicule, coopère avec les première et secondes platines 46, 50 de l'ensemble de fixation 32 pour immobiliser en rotation les premier et seconds écrous prisonniers 32a, 32b, 32c. Dans le mode de réalisation préféré de l'invention, comme l'illustre la figure 6, la plaque de renfort 26 comporte au moins une aile 34 destinée à épouser intérieurement une paroi 36 du pied arrière 14, représentée à la figure 1, qui est orientée dans le prolongement d'une paroi latérale du véhicule (non représentée).

La plaque de maintien 30 comprend au moins une partie en tôle pliée 33 comportant au moins une aile 38 destinée à épouser intérieurement l'aile 34 de la plaque de renfort 26. Les écrous prisonniers 32a, 32b, 32c sont aptes à traverser des découpes complémentaires 40, 42, 44 formées dans cette partie en tôle 33.

Comme l'illustrent les figures 4 et 5, la première platine 46 recevant le premier écrou prisonnier 32a comporte une première paroi 52 dont une face d'appui 53 est immobilisée contre une face libre 31 d'une paroi 35 de la partie 33 de la plaque 30 de maintien et ledit premier écrou 32a traverse la première découpe 40 qui lui est associée. En particulier, le premier écrou prisonnier 32a débouche dans une face libre 48 de la première paroi 52 pour permettre son vissage.

Semblablement, la seconde platine 50 recevant les deuxième et troisième écrous prisonniers 32b, 32c comporte une seconde paroi 54 dont une face d'appui 55 qui est immobilisée contre la face libre 31 de la paroi 35 de la partie 33 de la plaque 30 de maintien. Les deuxième et troisième écrous prisonniers 32b, 32c traversent les deuxième et troisième découpes 42, 44 qui leur sont associées. Les deuxième et troisième écrous prisonniers 32b, 32c débouchent dans une face libre 56 de la seconde paroi 54.

On remarquera, comme le représente la figure 4, que la seconde paroi 54 comprend une découpe concave 58 qui est complémentaire d'une découpe convexe 60 de la première paroi 52. Ces découpes sont ainsi aptes à assurer une mise en position relative des platines 46, 50 avant l'insertion des écrous 32a, 32b, 32c dans les découpes 40, 42, 44 associées de la plaque 30 de maintien.

En outre, comme l'illustre les figures 4 et 5, la première platine 46 comporte deux extensions 62, 64 qui s'étendent de part et d'autre d'un côté 66 de ladite platine 46 à l'opposé de sa découpe convexe 60, et qui comportent un bord rectiligne commun 68.

Comme on peut le voir ici sur les figures 5 et 6, la plaquette 30 comporte une patte 70 en saillie disposée à proximité immédiate du bord rectiligne 68 commun de la première platine 46 et deux pattes en saillie 72, 74 disposées à proximité immédiate de chacun des bords opposés 76, 78 des extensions 62, 64 de la première platine 46, pour prévenir la rotation de la première platine 46 lors du vissage de la vis 22 dans l'écrou prisonnier 32a.

Avantageusement, chaque patte en saillie 70, 72, 74 est formée par découpe de la plaque 30 de maintien et par pliage selon une direction perpendiculaire au plan de la plaque 30 de maintien.

De plus chaque patte en saillie 70, 72, 74 est formée lors de la réalisation d'une découpe 40, 42, 44 de la plaque 30 et est pliée au bord de celle-ci. Les pattes sont donc formées lors de la réalisation de la plaque 30.

Une fois que la plaque 30 ait été mise en position contre les platines 46, 50 et qu'elle immobilise donc les écrous 32a, 32b, 32c l'ensemble de charnière peut aisément être assemblé en commençant par le serrage d'une vis 22 reçue dans l'écrou 32a, sans risque de faire pivoter la plaquette 30.

L'invention permet donc de simplifier considérablement le montage d'un ensemble de charnière d'une porte arrière battante de véhicule automobile.

## Revendications

1. Ensemble de charnière (16) pour l'articulation d'une porte (13) arrière battante de véhicule (10) automobile sur un pied arrière (14) vertical d'une structure de caisse dudit véhicule (10), comprenant une première partie (18) de charnière apte à être fixée à la porte (13) et une seconde partie (20) de charnière apte à être fixée au pied arrière (14), ladite seconde partie (20) de charnière étant fixée par l'intermédiaire de vis (22) qui traversent successivement, de l'extérieur vers l'intérieur, ladite seconde partie (20) de charnière, des perçages (23) d'une paroi (24) du pied arrière (14), des perçages (25) d'une plaque de renfort (26) de l'ensemble (16), et au moins trois écrous (32a, 32b, 32c) prisonniers de l'ensemble (16), dont chacun est reçu dans une platine et dont au moins deux sont solidaires l'un de l'autre,
**caractérisé en ce qu'il** comporte un ensemble (32) de fixation comprenant une première platine (46) recevant un premier desdits écrous (32a) prisonnier, qui est destiné à recevoir une première desdites vis (22a) devant être montée et serrée préalablement aux autres desdites vis (22b, 22c), et une seconde platine (50), indépendante de la première platine (46), qui reçoit des seconds desdits écrous prisonniers (32b, 32c) qui sont destinés à recevoir les autres vis (22b, 22c), pour éviter le désalignement desdits seconds écrous (32b, 32c) avec les perçages (23) de la paroi (24) du pied arrière (14) et les perçages (25) de la plaque de renfort (26) à l'issue du serrage de la première vis (22a) dans le premier écrou (32a),
l'ensemble de charnière (16) comportant une plaque de maintien (30) qui est apte à être immobilisée par rapport à la structure de caisse du véhicule et à coopérer avec les première et seconde platines (46, 50) de l'ensemble de fixation (32) pour immobiliser en rotation les premier et seconds écrous prisonniers (32a, 32b, 32c), la plaque (30) de maintien comprenant une partie (33) en tôle pliée qui comporte une paroi (35) comportant une face extérieure (31) contre laquelle sont immobilisées des faces d'appui (53, 55) de parois (52, 54) des première et seconde platines (46, 50),
les premier et second écrous prisonniers (22a, 22b, 22c) faisant saillie à partir de faces d'appui (53, 55) des première et seconde platines, la paroi (35) de la plaque (30) de maintien comportant des découpes aptes (40,42,44) à recevoir lesdits écrous prisonniers (32a, 32b, 32c).
**et en ce qu'u**ne seconde paroi (54) de la seconde platine comporte une découpe concave (58) complémentaire d'une découpe convexe (60) d'une première paroi (52) de la première platine qui est apte à assurer une mise en position relative des platines (46, 50).

2. Ensemble de charnière selon la revendication 1, **caractérisé en ce que** la plaque (26) de renfort comporte au moins une aile (34) destinée à épouser intérieurement une paroi (36) du pied arrière (14) de la structure de caisse qui est orientée dans le prolongement d'une paroi latérale (37) du véhicule (10) **et en ce que** la partie (33) en tôle pliée de la plaque (30) de maintien comporte au moins une aile (38) destinée à épouser intérieurement l'aile (34) de la plaque (26) de renfort.

3. Ensemble de charnière selon la revendication 2, **caractérisé en ce que** les premier et second écrous prisonniers (32a, 32b, 32c) débouchent dans des faces libres (48, 56) respectives des première et seconde parois (52, 54).

4. Ensemble de charnière selon la revendication 3, **caractérisé en ce que** lesdits deuxième et troisième écrous prisonniers (32b, 32c) débouchent dans une face libre (56) de la seconde paroi (54).

5. Ensemble de charnière selon l'une quelconque des revendications précédentes, **caractérisé en ce que** la première platine (46) comporte deux extensions (62, 64) qui s'étendent de part et d'autre d'un côté (66) de ladite platine à l'opposé de sa découpe convexe (60) et qui comportent un bord rectiligne commun (68) **et en ce que** la plaque de maintien (30) comporte une patte (70) en saillie disposée à proximité immédiate du bord rectiligne commun (68) et deux pattes en saillie (72, 74) disposées à proximité immédiate de chacun des bords opposés (76, 78) des extensions (62, 64), pour immobiliser la première platine (46) par rapport à la plaque de maintien, notamment lors du vissage de la vis (22) associée.

6. Ensemble de charnière selon la revendication 5, **caractérisé en ce que** chaque patte (70, 72, 74) en saillie est formée par découpe de la plaque (30) de maintien et pliage selon une direction perpendiculaire au plan de la plaque (30) de maintien.

7. Ensemble de charnière selon l'une des revendications 5 ou 6, **caractérisé en ce que** chaque patte (70, 72, 74) en saillie est formée lors de la réalisation d'une découpe (40, 42, 44) de la plaque (30) et pliée au bord de celle-ci.

## Patentansprüche

1. Scharnieranordnung (16) für die gelenkige Verbindung einer hinteren Schwingtür (13) eines Kraftfahrzeugs (10) an einem vertikalen hinteren Träger (14) einer Karosseriestruktur des Fahrzeugs (10), umfassend einen ersten Scharnierteil (18), der an der Tür (13) befestigbar ist, und einen zweiten Scharnierteil (20), der an dem hinteren Träger (14) befestigbar ist, wobei der zweite Scharnierteil (20) über Schrauben (22), die nacheinander, von außen nach innen, durch den zweiten Scharnierteil (20), Bohrungen (23) in einer Wand (24) des hinteren Trägers (14), Bohrungen (25) in einer Verstärkungsplatte (26) der Anordnung (16), und mindestens drei Käfigmuttern (32a, 32b, 32c) der Anordnung (16) verlaufen, wobei jede der Muttern in einer Platte aufgenommen ist und mindestens zwei davon fest miteinander verbunden sind,
**dadurch gekennzeichnet, dass** sie eine Befestigungsanordnung (32) aufweist, die eine erste Platte (46) umfasst, die eine erste der Käfigmuttern (32a) aufnimmt, die dafür bestimmt ist, eine erste der Schrauben (22a) aufzunehmen, die vor den anderen Schrauben (22b, 22c) montiert und angezogen werden soll, und eine zweite Platte (50), unabhängig von der ersten Platte (46), die die zweiten der Käfigmuttern (32b, 32c) aufnimmt, die dafür bestimmt sind, die anderen Schrauben (22b, 22c) aufzunehmen, um den Versatz zwischen den zweiten Muttern (32b, 32c) und den Bohrungen (23) in der Wand (24) des hinteren Trägers (14) und den Bohrungen (25) der Verstärkungsplatte (26) nach dem Festziehen der ersten Schraube (22a) in der ersten Mutter (32a) zu verhindern,
wobei die Scharnieranordnung (16) eine Trägerplatte (30) aufweist, die bezogen auf die Fahrzeugkarosseriestruktur feststellbar und in der Lage ist, mit der ersten und zweiten Platte (46, 50) der Befestigungsanordnung (32) zusammenzuwirken, damit die erste und zweite Käfigmutter (32a, 32b, 32c) gegen Drehung blockiert sind,
wobei die Trägerplatte (30) einen Winkelblechteil (33) umfasst, der eine Wand (35) aufweist, die eine Außenseite (31) aufweist, an der die Auflageflächen (53, 55) von Wänden (52, 54) der ersten und zweiten Platte (46, 50) festgestellt sind,
wobei die erste und zweite Käfigmutter (22a, 22b, 22c) von den Auflageflächen (53, 55) der ersten und zweiten Platte vorstehen, wobei die Wand (35) in der Trägerplatte (30) Ausschnitte (40, 42, 44) aufweist, die in der Lage sind, die Käfigmuttern (32a, 32b, 32c) aufzunehmen,
und dadurch, dass eine zweite Wand (54) in der zweiten Platte einen konkaven Ausschnitt (58) aufweist, der einen konvexen Ausschnitt (60) in einer ersten Wand (52) in der ersten Platte ergänzt, die in der Lage ist, eine Platzierung bezogen auf die Platten (46, 50) zu gewährleisten.

2. Scharnieranordnung nach Anspruch 1, **dadurch gekennzeichnet, dass** die Verstärkungsplatte (26) mindestens einen Schenkel (34) aufweist, der dazu bestimmt ist, sich innen an eine Wand (36) des hinteren Trägers (14) der Karosseriestruktur anzupassen, die in der Verlängerung einer Seitenwand (37) des Fahrzeugs (10) ausgerichtet ist, und dadurch, dass der Winkelblechteil (33) der Trägerplatte (30) mindestens einen Schenkel (38) aufweist, der dafür bestimmt ist, sich innen an den Schenkel (34) der Verstärkungsplatte (26) anzupassen.

3. Scharnieranordnung nach Anspruch 2, **dadurch gekennzeichnet, dass** die erste und zweite Käfigmutter (32a, 32b, 32c) in die jeweiligen freien Seiten (48, 56) der ersten und zweiten Wand (52, 54) münden.

4. Scharnieranordnung nach Anspruch 3, **dadurch gekennzeichnet, dass** die zweite und dritte Käfigmutter (32b, 32c) in eine freie Seite (56) der zweiten Wand (54) münden.

5. Scharnieranordnung nach einem der vorhergehenden Ansprüche, **dadurch gekennzeichnet, dass** die erste Platte (46) zwei Verlängerungen (62, 64) aufweist, die sich auf beiden Seiten einer Seite (66) der Platte gegenüber des konvexen Ausschnittes (60) erstrecken und die einen gemeinsamen geraden Rand (68) aufweisen, und dadurch, dass die Trägerplatte (30) eine vorragende Lasche (70) aufweist, die in der unmittelbaren Nähe des gemeinsamen geraden Rands (68) angeordnet ist, und zwei vorragende Laschen (72, 74), die in unmittelbarer Nähe von jedem der gegenüberliegenden Ränder (76, 78) der Verlängerungen (62, 64) angeordnet sind, damit die erste Platte (46) bezogen auf die Trägerplatte festgestellt wird, insbesondere beim Einschrauben der zugehörigen Schraube (22).

6. Scharnieranordnung nach Anspruch 5, **dadurch gekennzeichnet, dass** jede vorragende Lasche (70, 72, 74) durch Stanzen der Trägerplatte (30) und Biegen in einer Richtung senkrecht zur Ebene der Trägerplatte (30) ausgebildet ist.

7. Scharnieranordnung nach Anspruch 5 oder 6, **dadurch gekennzeichnet, dass** jede vorragende Lasche (70, 72, 74) beim Vornehmen eines Ausschnitts (40, 42, 44) der Platte (30) gebildet und am Rand derselben gebogen wird.

## Claims

1. Hinge assembly (16) for the joint of a rear swinging door (13) of a motor vehicle (10) on a rear vertical post (14) of a body structure of said vehicle (10), said hinge assembly comprising a first hinge part (18) which is suitable to be fixed on the door (13) and a second hinge part (20) which is suitable to be fixed on the rear post (14), said second hinge part (20) being fixed by means of screws (22) which pass successively, from outside to inside, through said second hinge part (20), bores (23) of a wall (24) of the rear post (14), bores (25) of a reinforcement plate (26) of the assembly (16) and at least three captive nuts (32a, 32b, 32c) of the assembly (16), each of which is received in a plate and at least two of which are integral together,
**characterized in that** said hinge assembly includes a fixing assembly (32) which comprises a first plate (46), which receives a first of said captive nuts (32a) which is intended to receive a first of said screws (22a) which has to be mounted and tightened prior to the other of said screws (22b, 22c), and a second plate (50) which is independent of the first plate (46) and receives second of said captive nuts (32b, 32c) which are intended to receive the other screws (22b, 22c), in order to avoid misalignment of said second nuts (32b, 32c) with the bores (23) of the wall (24) of the rear post (14) and the bores (25) of the reinforcement plate (26) after the first screw (22a) has been tightened in the first nut (32a) the hinge assembly (16) including a retaining plate (30) which is suitable to be immobilized with respect to the body structure of the vehicle and to cooperate with the first and second plates (46, 50) of the fixing assembly (32) in order to stop the first and second captive nuts (32a, 32b, 32c) rotating
the retaining plate (30) comprising a folded sheet metal part (33) which includes a wall (35) including an outer face (31) against which the support faces (53, 55) of the walls (52, 54) of the first and second plates (46, 50) are immobilized,
first and second captive nuts (22a, 22b, 22c) projecting from the support faces (53, 55) of the first and second plates, the wall (35) of the retaining plate (30) including cutouts which are suitable (40, 42, 44) for receiving said captive nuts (32a, 32b, 32c) and **in that** a second wall (54) of the second plate includes a concave cutout (58) which is complementary to a convex cutout (60) of a first wall (52) of the first plate which is suitable to ensure the plates (46, 50) are placed into their relative positions.

2. Hinge assembly according to Claim 1, **characterized in that** the reinforcement plate (26) includes at least one wing (34) which is intended to correspond in shape inside to a wall (36) of the rear post (14) of the body structure which is oriented in the extension of a lateral wall (37) of the vehicle (10) and **in that** the folded sheet metal part (33) includes at least one wing (38) which is intended to correspond in shape inside to the wing (34) of the reinforcement plate (26).

3. Hinge assembly according to Claim 2, **characterized in that** the first and second captive nuts (32a, 32b, 32c) emerge into the respective free faces (48, 56) of the first and second walls (52, 54).

4. Hinge assembly according to Claim 3, **characterized in that** said second and third captive nuts (32b, 32c) emerge into a free face (56) of the second wall (54).

5. Hinge assembly according to any one of the preceding claims, **characterized in that** the first plate (46) includes two extensions (62, 64) which extend on both sides of a side (66) of said plate opposite its convex cutout (60) and which include a common rectilinear edge (68), and **in that** the retaining plate (30) includes a protruding lug (70) which is arranged in the immediate proximity of the common rectilinear edge (68) and two protruding lugs (72, 74) which are arranged in the immediate proximity of each of the opposite edges (76, 78) of the extensions (62, 64), in order to immobilize the first plate (46) with respect to the retaining plate, notably when the associated screw (22) is tightened.

6. Hinge assembly according to Claim 5, **characterized in that** each protruding lug (70, 72, 74) is formed by cutting out the retaining plate (30) and folding it along a direction perpendicular to the plane of the retaining plate (30).

7. Hinge assembly according to one of Claims 5 or 6, **characterized in that** each protruding lug (70, 72, 74) is formed during the realization of a cutout (40, 42, 44) in the plate (30) and is folded at the edge of the same.
